# EUROPÄISCHE PATENTSCHRIFT

(11) **EP 0 727 365 B1**
(45) Veröffentlichungstag und Bekanntmachung des Hinweises auf die Patenterteilung: **06.05.1998**
(21) Anmeldenummer: 96101574.0
(22) Anmeldetag: 03.02.1996
(51) Int. Cl.: B65D 88/16

(54) **Grossbeutel für schütt- und/oder fliessfähige Güter**
Container bag for bulk and/or fluid products
Conteneur flexible pour matériaux en vrac et/ou coulables

(30) Priorität: 15.02.1995 DE 29502427 U
(43) Veröffentlichungstag der Anmeldung: 21.08.1996
(73) Patentinhaber: GGV Gustav Grolman Verpackungs-GmbH & Co. KG, 41468 Neuss-Uedesheim (DE)
(72) Erfinder: Thorberger, Volker, D-45479 Mühlheim an der Ruhr (DE)
(74) Vertreter: Stenger, Watzke & Ring Patentanwälte

(56) Entgegenhaltungen:
- DE-A- 4 115 345
- DE-U- 8 800 133
- DE-U-29 502 427
- GB-A- 1 544 631

## Beschreibung

Die Erfindung betrifft gemäß dem gattungsbildenden Stand der Technik nach dem Oberbegiff des Anspruchs 1 einen Großbeutel für schütt- und/oder fließfähige Güter.

Ein derartiger Großbeutel ist durch die DE-A-4 115 345 bekannt geworden.

Nachteilig bei den bekannten Großbeuteln ist, daß diese, frei aufgestellt, einen relativ großen Platzbedarf haben. Ursächlich hierfür ist das Ausbauchen der flexiblen Außenhaut des Großbeutels infolge des von innen wirkenden Schüttgutdruckes. Wird der genannte Großbeutel auf einer Industriepalette abgestellt, wölben sich seine Außenwände in der Regel über den Grundquerschnitt der Palette hinaus. Die bekannten Großbeutel sind daher nur mit Einschränkungen dafür geeignet, in Großregallagern für Industriepaletten abgesetzt zu werden.

Zur Vermeidung dieser Nachteile ist es bereits bekannt, die Großbeutel in rechteckige Rahmengestelle einzusetzen, und auf diese Weise in eine platzsparende rechteckige Form zu bringen. Diese Rahmengestelle sind jedoch aufwendig, und führen zu zusätzlichen Kosten und Arbeitsschritten.

Der Erfindung liegt die **Aufgabe** zugrunde, einen Großbeutel für schütt- und/oder fließfähige Güter zu schaffen, der unter Verzicht auf zusätzliche technische Hilfsmittel mit einer geringen Lagerfläche auskommt.

Die **Lösung** dieser Aufgabe ist gekennzeichnet durch die im Kennzeichenteil des Anspruchs 1 aufgeführten Merkmale

Ein solcher Großbeutel wölbt sich in gefülltem Zustand nur sehr wenig aus. Er kommt daher mit einer geringen Lagerfläche aus und eignet sich insbesondere dazu, platzsparend in modernen Hochregallagern abgesetzt zu werden. Zusätzliche, von außen wirkende technische Hilfsmittel, die ein zu starkes Ausbauchen des Großbeutels verhindern, sind nicht erforderlich.

Bei einer bevorzugten Weiterbildung des Großbeutels besteht die Wand aus flexibler reißfester Folie, vorzugsweise aus demselben Material wie die Hülle, und die vertikalen Ränder der Wand sind an der Innenseite der in diesem Bereich durchgehenden Außenhaut befestigt, vorzugsweise durch Verschweißen.

Hinsichtlich seines Formverhaltens hat sich ein Großbeutel als besonders geeignet herausgestellt, welcher dadurch gekennzeichnet ist, daß die zwei kürzeren und zwei demgegenüber längeren Seitenwände, ein Rechteck mit einem Seitenverhältnis von etwa 2:3 aufspannen.

Die auf die Wände und die V-förmig divergierenden Wände, nachfolgend Diagonalwände genannt, einwirkenden Druckkräfte des in dem Großbeutel befindlichen Schüttgutes werden besonders wirkungsvoll aufgefangen, wenn sowohl die Wände als auch die Diagonalwände mit vertikalen Randstreifen versehen sind, und im Bereich jener Linie, auf der die Wände sowie die Diagonalwände auf die längere Seitenwand stoßen, die Randstreifen in Richtung auf die Mitte der längeren Seitenwand weisen.

Zur besseren Übertragung der in den Wänden und Diagonalwänden wirkenden Zugkräfte wird ferner vorgeschlagen, daß die Randstreifen von Wand und Diagonalwand miteinander verbunden sind, vorzugsweise durch Verschweißen.

Um innerhalb des Innenraums einen möglichst ungehinderten Materialaustausch zwischen den einzelnen Kammern zu ermöglichen, liegen die in den Ebenen der Wände und Diagonalwände angeordneten Öffnungen auf jeweils unterschiedlicher Höhe. Insbesondere beim Transport von Flüssigkeiten verringert sich das Hin- und Herschwappen des Materials.

Schließlich wird bei einer bevorzugten Ausgestaltung des Großbeutels vorgeschlagen, daß die Öffnungen die Gestalt langgestreckter horizontaler Ovale in den Wänden bzw. Diagonalwänden aufweisen. Auf diese Weise ergeben sich großflächige Öffnungen bei ausreichend streckfester Gestaltung der Wände und Diagonalwände.

Weitere Einzelheiten und Vorteile des Gegenstandes der Erfindung werden nachfolgend anhand der Zeichnung erläutert. Darin zeigen:
- Fig. 1: in einer Seitenansicht einen Großbeutel für schütt- und/oder fließfähige Güter mit Tragschlaufen sowie oberen und unteren Schlauchansätzen;
- Fig. 2: den Großbeutel nach Fig. 1 in einer um 90° versetzten Seitenansicht;
- Fig. 3: den Großbeutel gemäß den Figuren 1 und 2 in einer perspektivischen Ansicht, wobei innerhalb angeordnete Wände und Diagonalwände gestrichelt dargestellt sind;
- Fig. 4a: in einer Einzelansicht eine innerhalb des Großbeutels verlaufende Wand;
- Fig. 4b: in einer Einzelansicht eine innerhalb des Großbeutels verlaufende Diagonalwand und
- Fig. 5: einen Horizontalschnitt durch den Großbeutel.

Der auf der Zeichnung dargestellte Großbeutel mit einem Volumen von mindestens 0,5 m³ besteht im wesentlichen aus einer reißfesten Folie oder einem reißfesten Gewebematerial. Besonders bewährt hat sich ein Gewebe von Polyesterfasern, welches beidseitig PVC-beschichtet sind. Sollen in dem Großbeutel Lebensmittel transportiert werden, ist eine zumindest innenseitige Beschichtung mit Polyurethan sinnvoll.

Der insgesamt flexible Beutel weist die Grundform eines Blocks mit rechtwinkligen Ecken und Kanten auf. Ein Vergleich der Figuren 1 und 2 zeigt beim Ausführungsbeispiel eine Gestaltung mit zwei längeren Seitenwänden 1 sowie zwei kürzeren Seitenwänden 2. Neben diesen Seitenwänden 1,2 gehört zur Außenhaut des Großbeutels noch eine obere Abschlußwand 3 sowie eine untere Abschlußwand 4. Obere Abschlußwand 3 und untere Abschlußwand 4 sind mit den allseitig geschlossenen Seitenwänden 1,2 dicht verschweißt. Beide Abschlußwände 3,4 weisen in ihrer Mitte eine kreisrunde Öffnung auf, die sich in einem Schlauchansatz 5,6 fortsetzt. Die untere Abschlußwand 4 kann eine in etwa kegelstumpfförmige Kontur aufweisen, so daß darauf befindliches Schüttgut nach Art eines Trichters abrutschen und durch den unteren Schlauchansatz 6 austreten kann. Zum Transport lassen sich beide Schlauchansätze 5,6 verschließen, z.B. durch Zusammendrücken des Schlauchansatzes 5 oder durch Umlegen des Schlauchansatzes 6 entlang einer dort ausgebildeten Kante 7.

Zum Befüllen des Großbeutels wird zunächst der untere Schlauchansatz 6 verschlossen, und dann der Großbeutel auf einer geeigneten Unterlage, z.B. einer Industriepalette, abgesetzt. Infolge der Flexibilität der gesamten Außenhaut stülpen sich hierbei die untere Abschlußwand 4 mit dem daran befestigten Schlauchansatz 6 geringfügig nach innen, so daß der Großbeutel entlang der in der Fig. 1 eingezeichneten Ebene 8 auf der Unterlage aufliegt. Sodann erfolgt die Befüllung des Großbeutels über den oberen Schlauchansatz 5, der schließlich ebenfalls verschlossen wird. Der Transport des so versandfertigen Großbeutels kann über mehrere an den Ecken befestigte Trageschlaufen 9 erfolgen.

Um zu vermeiden, daß die Seitenwände 1,2 des im wesentlichen blockförmigen Großbeutels unter dem Druck des darin enthaltenen schütt- oder fließfähigen Gutes zu stark ausbauchen, befinden sich im Inneren des Großbeutels Wände 10a,10b und Diagonalwände 11a,11b,11c,11d. Diese Wände und Diagonalwände sind in Fig. 3 gestrichelt angedeutet. Die Wände 10a,10b erstrecken sich jeweils zwischen den beiden längeren Seitenwänden 1. Die Anordnung der senkrecht stehenden Wände 10a,10b ist hierbei dergestalt, daß durch die Wände 10a,10b der Innenraum des Großbeutels in drei gleich große Kammern 12a,12b,12c unterteilt wird. Die endseitigen Kammern 12a,12c sind nochmals durch die Diagonalwände 11a,11b,11c,11d unterteilt. Jede dieser Diagonalwände erstreckt sich zwischen der Mittellinie 13 der kürzeren Seitenwand 2 und jener Linie 14, auf der die nächstliegende Wand 10a bzw. 10b auf die längere Seitenwand 1 stößt. Die Diagonalwände 11a,11b,11c,11d bilden daher zusammen mit den zugehörigen Seitenwänden 1,2 Kammern 15 in Gestalt rechtwinkliger Dreiecke in den Ecken des Großbeutels.

Die Verbindung zwischen den Wänden 10a,10b bzw. Diagonalwänden 11a,11b,11c,11d und den Innenseiten der Außenhaut erfolgt durch Verschweißen der beteiligten Folien. Zur Vergrößerung der Verbindungsfläche sind die Wände 10a,10b und Diagonalwände 11a,11b,11c,11d jeweils mit vertikalen Randstreifen 16,17 versehen, die, wie Fig. 5 erkennen läßt, flächig an der Innenseite der Außenhaut anliegen, und dort verschweißt sind. Die an den Verbindungsflächen wirkenden Zugkräfte lassen sich ohne die Gefahr eines Abreißens besonders gut aufnehmen, wenn, wie dies Fig. 5 erkennen läßt, die Randstreifen 16 bzw. 17 der Wände 10a,10b bzw. Diagonalwände 11a,11b,11c,11d im Bereich jener Linie 14, auf der die Wände sowie die Diagonalwände auf die längere Seitenwand 1 stoßen, in Richtung auf die Mitte der längeren Seitenwand 1 weisen. In diesem Bereich sind ferner die Randstreifen 16,17 von Wand 10a bzw. 10b und zugehöriger Diagonalwand 11a,11b bzw. 11c,11d miteinander verschweißt, und dann erst mit der Innenseite der Außenhaut verschweißt.

Damit die Wände und Diagonalwände den Austausch des eingefüllten Schüttgutes nicht behindern, weisen Wände 10a,10b sowie Diagonalwände 11a,11b,11c,11d Öffnungen 18 in Gestalt langgestreckter horizontaler Ovale sowie Ausschnitten 18a am unteren und oberen Rand auf. Diese Öffnungen sind in den Figuren 4a und 4b einerseits für die Wände, und andererseits für die Diagonalwände dargestellt. Die Öffnungen 18 befinden sich jeweils auf unterschiedlicher Höhe, um ein zu starkes Hin- und Herschwappen des Gutes, insbesondere im Fall der Lagerung eines fließfähigen Gutes, zu vermeiden.

Wände und Diagonalwände bestehen aus einem dehnungsfreien, flexiblen Material, z.B. der auch für die Außenhaut verwendeten, gewebeverstärkten Folie.

## Patentansprüche

1. Großbeutel für schütt- und/oder fließfähige Güter, mit einer aus flexiblem Material bestehenden, ein Rechteck aufspannenden Hülle, welche sich zusammensetzt aus allseitig geschlossenen Seitenwänden (1, 2) sowie einer oberen und einer unteren Abschlußwand (3 bzw. 4), von denen die obere Abschlußwand (3) mit einem verschließbaren Schlauchansatz (5) versehen ist, wobei der Innenraum durch aus zugfestem Material bestehende und sich zwischen Zwei einander gegenüberliegenden Seitenwänden (1) erstreckende Wände (10a, 10b) welche sich jeweils zwischen den längeren Seitenwänden (1) erstrecken und den Innenraum in im wesentlichen gleich große Kammern (12a, 12b, 12c) unterteilen, gebildet ist, und in der Ebene der Wände (10a, 10b) Öffnungen (18, 18a) vorgesehen sind, die einen Materialaustausch zwischen den Kammern (12a, 12b, 12c) ermöglichen,
**gekennzeichnet durch**
- einen verschließbaren Schlauchansatz (6) an der unteren Abschlußwand (4) zum Entleeren des Innenraums des Großbeutels, und
- V-förmig divergierende Wände (11a, 11b, 11c, 11d), welche sich jeweils von der Mittellinie (13) der kürzeren Seitenwand (2) ans bis zu jener Linie (14) erstrecken, auf der die nächstliegende Wand (10a bzw. 10b) auf die längere Seitenwand (1) stößt, wobei diese Wände (11a, 11b, 11c 11d) ebenfalls Öffnungen (18, 18a) aufweisen.

2. Großbeutel nach Anspruch 1, dadurch gekennzeichnet, daß die Wände (10a, 10b) aus flexibler, reißfester Folie bestehen, vorzugsweise aus demselben Material wie die Hülle, und daß die vertikalen Ränder der Wände (10a, 10b) an der Innenseite der in diesen Bereich durchgehenden Außenhaut durch Verschweißen befestigt sind.

3. Großbeutel nach Anspruch 1 oder 2, dadurch gekennzeichnet, daß die, kurzen und langen Seitenwände ein Rechteck mit einem Seitenverhältnis von etwa 2:3 aufspannen.

4. Großbeutel nach Anspruch 1, dadurch gekennzeichnet, daß sowohl die Wände (10a, 10b) als auch die V-fömig divergierenden Wände (11a, 11b, 11c, 11d) mit vertikalen Randstreifen (16 bzw. 17) versehen sind, und daß im Bereich jener Linie (14), auf der die Wände sowie die V-förmig divergierenden Wände auf die längere Seitenwand (1) stoßen, die Randstreifen (16, 17) in Richtung auf die Mitte der längeren Seitenwand (1) weisen.

5. Großbeutel nach Anspruch 4, dadurch gekennzeichnet, daß die Randstreifen (16, 17) von Wand und V-förmig divergierender Wand miteinander durch Verschweißen verbunden sind.

6. Großbeutel nach einem der Anspruche 1, dadurch gekennzeichnet, daß die Öffnungen (18) in den Ebenen der Wände auf jeweils unterschiedlicher Höhe liegen.

7. Großbeutel nach einem der Ansprüche 1 bis 6, dadurch gekennzeichnet, daß die Öffnungen (18) die Gestalt langgestreckter horizontaler Ovale aufweisen.

## Claims

1. Big bag for pourable and/or free-flowing goods, having an envelope which consists of flexible material, defines a rectangle and is made up of side walls (1, 2), which are closed on all sides, and of a top termination wall (3) and a bottom termination wall (4), of which the top termination wall (3) is provided with a closable tubular extension (5), the interior being formed by walls (10a, 10b) which consist of tension-resistant material, extend between two mutually opposite side walls (1), the latter being the longer side walls, and subdivide the interior into chambers (12a, 12b, 12c) of essentially the same size, and openings (18, 18a) which permit an exchange of material between the chambers (12a, 12b, 12c) being provided in the plane of the walls (10a, 10b),
characterized by
- a closable tubular extension (6) on the bottom termination wall (4) for the purpose of emptying the interior of the big bag, and
- walls (11a, 11b, 11c, 11d) which diverge in the form of a V and extend in each case from the centre line (13) of the shorter side wall (2) to that line (14) at which the nearest wall (10a or 10b) butts against the longer side wall (1), these walls (11a, 11b, 11c, 11d) likewise having openings (18, 18a).

2. Big bag according to Claim 1, characterized in that the walls (10a, 10b) consist of flexible, tear-resistant sheeting, preferably of the same material as the envelope, and in that the vertical borders of the walls (10a, 10b) are fastened by welding on the inside of the outer skin which extends in this region.

3. Big bag according to Claim 1 or 2, characterized in that the short side walls and long side walls define a rectangle in which the ratio of the sides relative to one another is about 2:3.

4. Big bag according to Claim 1, characterized in that both the walls (10a, 10b) and the walls (11a, 11b, 11c, 11d) which diverge in the form of a V are provided with vertical border strips (16 and 17, respectively), and in that, in the region of that line (14) at which the walls and the walls which diverge in the form of a V butt against the longer side wall (1), the border strips (16, 17) are oriented in the direction of the centre of the longer side wall (1).

5. Big bag according to Claim 4, characterized in that the border strips (16, 17) of the wall and of the wall which diverges in the form of a V are connected to one another by welding.

6. Big bag according to one of Claims 1 to 5, characterized in that the openings (18) in the planes of the walls are each located at different levels.

7. Big bag according to one of Claims 1 to 6, characterized in that the openings (18) are in the form of elongate horizontal ovals.

## Revendications

1. Récipient souple de grande taille pour produits en vrac et/ou coulants, comportant une enveloppe faite en une matière souple et définissant un rectangle, laquelle enveloppe se compose de parois latérales (1, 2) fermées de tous côtés ainsi que de parois de fermeture, supérieure et inférieure (respectivement 3, 4), la paroi supérieure de fermeture (3) étant pourvue d'un appendice en flexible obturable (5), et l'espace intérieur étant formé par des parois (10a, 10b), qui consistent en une matière résistante à la traction et qui s'étendent entre deux parois latérales (1) opposées, ces parois s'étendant chacune entre les grandes parois latérales (1) et divisant l'espace intérieur en des compartiments (12a, 12b, 12c) sensiblement de même taille, tandis que des ouvertures (18, 18a) sont prévues au niveau des parois (10a, 10b) pour permettre un passage des produits entre compartiments (12a, 12b, 12c), caractérisé par
- un appendice en flexible obturable (6) au niveau de la paroi inférieure de fermeture (4), pour vider le contenu du récipient, et
- des parois (11a, 11b, 11c, 11d) qui divergent en V et qui partent chaque fois de la ligne médiane (13) de la petite paroi latérale (2) jusqu'à la ligne (14) sur laquelle la paroi immédiatement suivante (10a ou bien 10b) rencontre la grande paroi latérale (1), ces parois (11a, 11b, 11c, 11d) comportant également des ouvertures (18, 18a).

2. Récipient souple de grande taille selon la revendication 1, caractérisé en ce que les parois (10a, 10b) consistent en une feuille souple et résistante à la déchirure, de préférence faite à partir de la même matière que l'enveloppe, et en ce que les bords verticaux des parois (10a, 10b) sont fixés par soudage au niveau de la face interne de la peau, continue dans cette zone.

3. Récipient souple de grande taille selon la revendication 1 ou 2, caractérisé en ce que les parois latérales, petites et grandes, définissent un rectangle avec un rapport des côtés d'environ 2:3.

4. Récipient souple de grande taille selon la revendication 1, caractérisé en ce que les parois (10a, 10b) comme les parois divergeant en V (11a, 11b, 11c, 11d) sont pourvues de bandes latérales verticales (16 ou bien 17), et en ce que, dans la zone de la ligne (14), sur laquelle les parois ainsi que les parois divergeant en V rencontrent la grande paroi latérale (1), les bandes latérales (16, 17) sont dirigées vers le milieu de la grande paroi latérale (1).

5. Récipient souple de grande taille selon la revendication 4, caractérisé en ce que les bandes latérales (16, 17) de la paroi et de la paroi divergeant en V sont reliées l'une à l'autre par soudage.

6. Récipient souple de grande taille selon l'une des revendications 1 à 5, caractérisé en ce que les ouvertures (18) situées dans les parois s'étendent à des hauteurs chaque fois différentes.

7. Récipient souple de grande taille selon l'une des revendications 1 à 6, caractérisé en ce que les ouvertures (18) se présentent sous la forme d'ovales horizontaux et oblongs.
